# EUROPÄISCHE PATENTANMELDUNG

(11) **EP 0 380 051 A2**
(43) Veröffentlichungstag der Anmeldung: **01.08.1990**
(21) Anmeldenummer: 90101299.7
(22) Anmeldetag: 23.01.1990
(51) Int. Cl.: F04C 2/107

(54) **Exzentrische Spiralpumpe**

(30) Priorität: 23.01.1989 HU 25289
(71) Anmelder: HIDROMECHANIKA SZIVATTYU- ES ANYAGMOZGATOGEP- GYARTO KISSZOVETKEZET, H-1222 Budapest (HU)
(72) Erfinder: Petrik, Akos, Dipl.-Ing., H-1119 Budapest (HU); Nádor, Antal, H-1124 Budapest (HU); Nádor, Antal, Dipl.-Ing., H-1124 Budapest (HU)
(74) Vertreter: Bardehle, Heinz, Dipl.-Ing.

(57) **Zusammenfassung**

Die Erfindung bezieht sich auf eine Exzentrische Spiralpumpe, die über Pumpengehäuse (7) und über im Pumpengehäuse angeordneten, aus elastomeren Material gefertigten Stator (1) verfügt. An beiden Enden (12, 13) des Stators sind aus eigenem Material je ein Membranring (2, 3), am Rand der Membranringe je ein Spannflansch (4, 5) ausgebildet. Der Spannflansch ist im Pumpengehäuse befestigt, die Breite (m) des Membranrings ohne den Spannflansch und der Abstand (t) zwischen der Innenfläche des Pumpengehäuses (7) und dem Außenmantel des Stators (1) ist mindestens so groß wie die für die Spiralpumpe charakteristische Exzentrizität.

## Beschreibung

Die Erfindung bezieht sich auf eine exzentrische Spiralpumpe, die aus Pumpengehäuse und aus dem im Pumpengehäuse angeordneten, aus elastomerem Material gefertigten Stator besteht.

Es ist bekannt, dass bei exzentrischen Spiralpumpen der Stator und der Spiralkolben eine im Vergleich zueinander doppelte Bewegung durchführen sollen, und zwar die Planetenbewegung und die Abrollbewegung.

Bei den bisher erzeugten exzentrischen Spiralpumpen - mit einer Ausnahme - ist der Stator im Pumpengehäuse befestigt, und der Spiralkolben durchführt die Planeten- und Abrollbewegung. Damit diese komplizierte Bewegung zustandekommen kann, ist der Spiralkolben mittels ausweichender Wellenverbindung - Kardanwelle - mit dem Antriebsmotor verbunden. Bei diesen Ausbildungen ist eben die asuweichende Wellenverbindung das eine, die Lebensdauer der Spiralpumpe determinierende, kritische Element.

Es gaben bereits früher Versuche zur Lösung dieses Problems. Als deren Egebnis ist diejenige, auch unserseits hergestellte - als eine Ausnahme bereits erwähnte - exzentrische Spiralpumpe entwikkelt worden, bei der der Spiralkolben in der theoretischen Wellenlinie fix gelagert ist. Hier wurde das Problem der Planetenbewegung so gelöst, dass am Stator bei dem der Saugseite näher liegenden Ende eine den Stator umnehmende äussere flexible Hülse angeschlossen ist, die annähernd so lang ist wie der Stator, und die Hülse verbreitet sich kegelartig gegen die Druckseite und ihr der Druckseite näher liegendes Ende ist im Pumpengehäuse befestigt. Diese Hülse gewährleistet dem Stator eine im wesentlichen derart flexible Aufhängung, die die Planetenbewegung zulässt.

Diese Lösung macht die Verwendung der Kardanwelle tatsächlich überflüssig, verursacht aber zugleich ein anderes, bisher nicht bekanntes Problem. Der mit tels Hülse aufgehängte Stator ist nicht fähig, die Bewegung des Spiralkolbens vollständig zu verfolgen, weil seine Bewegungsfreiheit gegen die Saugseite fortschreitend je mehr abnimmt. Deshalb erleidet der Stator hier eine dermassige Deformation, die zu bedeutender Undichtigkeit führt. Demzufolge fördert der Stator in der Wirklichkeit nur auf einer geringen Strecke.

Zielsetzung der Erfindung ist, die Planetenbewegung des Stators auf diejenige Weise zu sichern, dass die Dichtigkeit des Stators und des Spiralkolbens auf der ganzen Länge gleichmässig sei. Der Erfindung liegt diejenige Erkenntnis zugrunde, dass wenn der Stator an beiden Enden mittels eines sich gut deformierenden und vollständig dichtenden Element - Membrane - aufgehängt wird, der Stator fähig sein wird, sich mit sich selbst parallel zu bewegen.

Die Erfindung ist also eine exzentrische Spiralpumpe, die über Pumpengehäuse und einen im Pumpengehäuse angeordneten, aus elastomerem Material gefertigten Stator verfügt, und so ausgebildet ist, dass an den zwei Enden des Stators je ein, aus mit dem Stator gleichen Material gefertigter Membranring und am Rand des Membranrings Spannflansch ausgebildet sind, der Spannflansch am Pumpengehäuse befestigt ist, die Breite des Membranrings ohne Spannflansch und der Abstand zwischen der Innenfläche des Pumpengehäuses und dem Aussenmantel des Stators mindestens so gross sind wie die für die Spiralpumpe charakteristische Exzentrizität.

Bei einer vorteilhaften Ausführungsform der erfindungsgemässen Spiralpumpe sind die an den Enden des Stators ausgebildeten Membranringe mit ihren offenen Teilen gegeneinander gewendete Halbrohrringe.

Bei einer weiteren vorteilhaften Ausführungsform der erfindungsgemässen Spiralpumpe sind im Inneren der halbrohrringförmigen Membranringe Rippen ausgebildet.

Bei einer dritten vorteilhaften Ausführungsform der erfindungsgemässen Spiralpumpe sind die an den Enden des Stators ausgebildeten Membranringe sich voneinander entfernend verbreitende Kegel.

Bei einer vierten vorteilhaften Ausführungsform der erfindungsgemässen Spiralpumpe sind der Stator und die Membranringe in einem einzigen Stück ausgebildet.

Bei einer fünften vorteilhaften Ausführungsform der erfindungsgemässen Spiralpumpe ist an einem Ende des Stators eine zylindrische Anschlussfläche ausgebildet, und am Innendurchmesser des Membranrings ist eine Hülse ausgebildet, und die Hülse des Membranrings passt sich auf die zylindrische Anschlussfläche des Stators an.

Bei einer sechsten vorteilhaften Ausführungsform der erfindungsgemässen Spiralpumpe ist der an der Druckseite angeordnete Membranring mittels einer Bohrung durchbrochen.

Bei einer weiteren vorteilhaften Ausführungsform der erfindungsgemässen Spiralpumpe ist der Stator an seiner Strecke zwischen den Membranringen von einem Metallmantel umnommen.

Schliesslich sind bei einer weiteren vorteilhaften Ausführungsform der erfindungsgemässen Spiralpumpe am Aussenmantel des Stators aus eigenem Material ausgebildete radiale Vorsprünge angeordnet, die sich in die in der Wand des Pumpengehäuses ausgebildeten Bohrungen anpassen.

Die Erfindung wird nachstehend anhand einiger Ausführungsbeispiele mit Hilfe der beiliegenden Zeichnungen näher erläutert. Es zeigen
Fig. 1 - die erfindungsgemässe Spiralpumpe in Längsschnitt,
Fig. 2 - den Stator einer anderen Ausführungsform in Halbschnitt-Halbanschnitt,
Figuren 3/a und 3/b - den mit I bzw. II angedeutenden Halbquerschnitt des Stators der vorangehenden zwei Ausführungsforme,
Fig. 4 - den Stator einer dritten Ausführungsform in Halbschnitt-Halbansicht.

In Fig. 1 ist der eigentliche Flüssigkeitsförderteil einer exzentrischen Spiralpumpe dargestellt. Der Stator 1 ist aus elastomerem Material gefertigt, seine Innenfläche ist auf die bekannte Weise als Gewinde mit zwei Anschnitten ausgebildet. Der zylindrische Aussenmantel des Stators 1 ist durch einen Metallmantel 6 gebildet.

An den Enden 12 und 13 des Stators 1 sind aus dem eigenen Material je ein Membranring 2 und 3 ausgebildet. Diese bilden je einen derartigen Halbrohrring, die mit ihren offenen Teilen gegeneinander gewendet sind. Am Aussenteil der Membranringe 2 und 3 ist je ein Spannflansch 4 und 5 ausgebildet, welche im Pumpengehäuse 7 eingespannt sind.

Im Inneren des Stators 1 ist der Spiralkolben 8 angeordnet, dessen Exzentrizität e für die Spiralpumpe charakteristisch ist.

Die Innenfläche des Pumpengehäuses 7 und der Aussenmantel des Stators 1 sind in einem Abstand t voneinander. Dieser Abstand t ist grösser als die Exzentrizität e.

Unter Breite m der Membranringe 2 und 3 soll bei dieser Ausführungsform der Durchmesser des Meridiankreises des Halbrohrringes verstanden werden. Die Breite m ist ebenfalls grösser als die Exzentrizität e.

Das Pumpengehäuse 7, der Stator 1 und die Membranringe 2 und 3 bilden einen geschlossenen Hohlraum 10. Der der Druckseite N näher angeordnete Membranring 3 des Stators 1 ist mittels einer Bohrung 9 durchbrochen. Auf diese Weise ist der Hohlraum 10 von der Saugseite S getrennt, aber mit der Druckseite N verbunden.

Die erfindungsgemässe Spiralpumpe funktioniert wie folgt:

Der Spiralkolben 8 ist im Pumpengehäuse /auf nicht dargestellte Weise/ mit Lagern starr gefasst, so kann er keine Planetenbewegung durchführen. Anstatt dessen zwingt er mit seiner Drehung den Stator 1, die nötige Planetenbewegung durchzuführen.

Die Membranringe 2 und 3 sind geeignet dazu, die radialgerichtete Bewegungen des Stators 1 aufzunehmen. Deshalb ist es erforderlich, dass sowohl der Abstand t als auch die Breite m grösser seien als die Exzentrizität e.

Nachdem der Stator 1 an seinen beiden Enden mit je einem Membranring 2 bzw. 3 gefasst ist, welche zu vollständig gleicher Deformation fähig sind, wird sich der Stator auf Wirkung der Drehung des Spiralkolbens 8 mit sich selbst parallel bewegen. Auf diese Weise erhalten wir eine gleiche Dichtigkeit wie bei den herkömmlichen exzentrischen Spiralpumpen.

Die den Stator 1 durch die Bohrung 9 verlassende Überdruckflüssigkeit kann von der Druckseite N in den Hohlraum 10 überströmen, beziehungsweise zwischen der Druckseite N und dem Hohlraum 10 besteht eine hydraulische Verbindung. Auf diese Weise herrscht auch im Hohlraum 10 der Überdruck, der die Membranringe 2 und 3 entlastet. Wenn am Stator 1 kein Metallmantel angeordnet ist, gewährleistet der Überdruck auch die Nachstellung des Verschleisses des Stators 1 und des Spiralkolbens 8.

In Fig. 2 ist nur eine weitere Variante des Stators 1 der erfindungsgemässen Spiralpumpe dargestellt. Am Ende 13 des Stators 1 ist der Membranring 3 mit dem Flansch 5 auf die oben bereits beschriebene Weise ausgebildet. Am Ende 12 des Stators 1 ist eine zylindrische Anschlussfläche 14 ausgebildet. Am Innendurchmesser des Membranrings 2 ist eine Hülse 15 angeschlossen. Der Membranring 2 ist mittels dieser Hülse 15 an der zylindrischen Anschlussfläche 14 des Stators 1 befestigt. Das Material des Membranrings 2 ist übrigens mit dem Material des Stators 1 gleich. Die Befestigung kann z.B. mit Klebung erfolgen.

Diese Ausführungsform hat den Vorteil, dass die Erzeugung des Fertigungswerkzeuges leichter ist.

Wenn die Breite m gross ist, und auch das den Stator 1 belastende Drehmoment gross ist, können die Membranringe von der grossen Inanspruchnahme leicht reissen. Deshalb sind sie mit den Rippen 16 bzw. 17 verstärkt. Diese Rippen 16 bzw. 17 sind - auf die in Fig. 3/b dargestellte Weise - radial angeordnet, aber es ist auch eine andere, z .B. einander querende tangentiale Anordnung entsprechend. In Fig. 3/a ist zwecks Vergleichung die innere Ausbildung der Membranringe 2 bzw. 3 nach Fig. 1 dargestellt.

Ebenfalls der Aufnahme des Drehmomentes dient eine andere, in Fig. 2 dargestellte Lösung. An der Aussenfläche des Stators 1 sind aus eigenem Material Vorsprünge 11 radial ausgebildet. Diese ragen - auf nicht dargestellte Weise - in die entsprechende Bohrung des Pumpengehäuses. Auf diese Weise stützen sie rippenartig den Stator 1 gegen Verdrehung.

Der Membrangring kann nicht nur wie bisher beschrieben halbrohrringförmig sein. Dafür ist ein Beispiel in Fig. 4 dargestellt. An den Enden 12 und 13 des Stators 1 sind derartige Membranringe 2 bzw. 3 angeschlossen, die kegelförmig sind und sich voneinander entfernend verbreiten. Am Rand der Membranringe 2 und 3 ist auf die bisher beschriebene Weise der Spannflansch 4 und 5 ausgebildet.

In diesem Fall soll unter Breite m der Membranringe 2 bzw. 3 der Abstand zwischen der Aussenfläche des Stators und des Spannflansches 4 bzw. 5 zu verstehen, das heisst dieser soll grösser sein als die Exzentrizität e.

In Fig. 4 ist es zu sehen, dass weder der Membranring 2 noch der Membranring 3 durchbrochen ist. Bei der Förderung von dichtflüssigen Stoffen, oder von feste Verschmutzung in hoher Menge enthaltenden Medien kann nämlich die oben beschriebene Vorspannung des Stators 1 nicht verwendet werden. In diesem Fall kann der Hohlraum 10 durch die durch das Gehäuse geführten Kanäle mittels neutralem Medium aufgefüllt und unter Überdruck gestellt werden.

Die erfindungsgemässe Ausführung hat über die bisher bekanntgemachten Vorteile hinaus auch einen aus dem Gesichtspunkt der Förderleistung bedeutenden Vorteil: Nachdem der Stator 1 auf der durch den Spiralkolben 8 bestimmten Bahn sich frei bewegen kann, können mit dem Nacheinanderbauen von mehreren Statoren mehrstufige Spiralpumpen zusammengestellt werden. Die durch Membranringe geschlossenen Räume sind nur durch die durch die einzelnen Statoren zustandegebrachten Druckdifferenzen belastet, und von der bisherigen Praxis abweichend können auch für höhere Druckverhältnisse geeignete exzentrische Spiralpumpen ausgebildet werden.

Mit der erfindungsgemässen Lösung können auch derartige spezielle Ansprüche erfüllt werden, wie die Heizung oder Kühlung des Stators. Der Hohlraum zwischen dem Stator und dem Pumpengehäuse kann auch so ausgebildet werden, dass darin auf dem erforderlichen Druck Heiz- oder Kühlflüssigkeit strömt.

Schliesslich kann als allgemeiner Vorteil erwähnt werden, dass die für die Spiralpumpe charakteristische, nachteilige Vibration bedeutendermassen abnimmt, weil die ausserhalb der Wellenlinie eine zusammengesetzte Bewegung durchführende unausgeglichenen Massen bedeutendermassen vermindert wurden. Das bedeutet sowohl in der allgemeinen Lebensdauer als auch auf dem Gebiet des für die Umwelt schadhaften Geräuschniveaus eine Verbesserung.

## Patentansprüche

1. Exzentrische Spiralpumpe, die über Pumpengehäuse /7/ und über im Pumpengehäuse /7/ angeordneten, aus elastomerem Material gefertigten Stator /1/ verfügt, **dadurch gekennzeichnet,** dass an beiden Enden /12, 13/ des Stators /1/ aus eigenem Material je ein Membranring /2, 3/, am Rand der Membranringe /2, 3/ je ein Spannflansch /4, 5/ ausgebildet sind, der Spannflansch /4, 5/ im Pumpengehäuse /7/ befestigt ist, die Breite /m/ des Membranrings /2, 3/ ohne den Spannflansch /4, 5/ und der Abstand /t/ zwischen der Innenfläche des Pumpengehäuses /7/ und dem Aussenmantel des Stators /1/ mindestens so gross ist wie die für die Spiralpumpe charakteristische Exzentrizität /e/.

2. Spiralpumpe nach Anspruch 1, **dadurch gekennzeichnet,** dass die an den Enden /12, 13/ des Stators /1/ ausgebildeten Membranringe /2, 3/ mit ihrem offenen Teil gegeneinander gewendete Halbrohrringe sind.

3. Spiralpumpe nach Anspruch 1 oder 2, **dadurch gekennzeichnet,** dass im Inneren der halbrohrringförmigen Membranringe /2, 3/ Rippen /16/ ausgebildet sind.

4. Spiralpumpe nach Anspruch 1, **dadurch gekennzeichnet,** dass die an den Enden /12, 13/ des Stators /1/ ausgebildeten Membranringe /2, 3/ sich voneinander entfernend verbreitende Kegel sind.

5. Spiralpumpe nach einem der Ansprüche 1 bis 4, **dadurch gekennzeichnet,** dass der Stator /1/ und die Membranringe /2, 3/ aus einem einzigen Stück ausgebildet sind.

6. Spiralpumpe nach einem der Ansprüche 1 bis 4, **dadurch gekennzeichnet,** dass an einem Ende /12/ des Stators /1/ eine zylindrische Anschlussfläche /14/ ausgebildet ist, am Innendurchmesser des Membranrings /2/ eine Hülse /15/ ausgebildet ist und die Hülse /15/ des Membranrings /2/ sich auf die zylindrische Anschlussfläche /14/ des Stators /1/ anpasst.

7. Spiralpumpe nach einem der Ansprüche 1 bis 6, **dadurch gekennzeichnet,** dass der an der Druckseite /N/ befindliche Membranring /3/ mittels einer Bohrung /9/ durchbrochen ist.

8. Spiralpumpe nach einem der Ansprüche 1 bis 7, **dadurch gekennzeichnet,** dass der Stator /1/ an seiner Strecke zwischen den Membranringen /2, 3/ von einem Metallmantel /6/ umnommen ist.

9. Spiralpumpe nach einem der Ansprüche 1 bis 8, **dadurch gekennzeichnet,** dass am Aussenmantel des Stators /1/ aus eigenem Material ausgebildete radiale Vorsprünge /11/ ausgebildet sind, die sich in die in der Wand des Pumpengehäuses /7/ ausgebildeten Bohrungen einpassen.
